# EUROPÄISCHE PATENTSCHRIFT

(11) **EP 1 825 137 B1**
(45) Veröffentlichungstag und Bekanntmachung des Hinweises auf die Patenterteilung: **19.03.2008**
(21) Anmeldenummer: 05808077.1
(22) Anmeldetag: 31.10.2005
(51) Int. Cl.: F02M 61/20, F02M 45/08

(54) **KRAFTSTOFFEINSPRITZDÜSE**
FUEL INJECTION NOZZLE
INJECTEUR DE CARBURANT

(30) Priorität: 26.11.2004 DE 102004057245
(43) Veröffentlichungstag der Anmeldung: 29.08.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/055653
(87) Internationale Veröffentlichungsnummer: WO 2006/056521

(56) Entgegenhaltungen:
- EP-A- 1 063 415
- DE-A1- 10 058 153
- DE-A1- 10 309 387
- PATENT ABSTRACTS OF JAPAN Bd. 2002, Nr. 12, 12. Dezember 2002 (2002-12-12) & JP 2002 221117 A (DENSO CORP), 9. August 2002 (2002-08-09)

## Beschreibung

### Stand der Technik

Die Erfindung geht aus von einer Kraftstoffeinspritzdüse nach der Gattung des Patentanspruchs 1.

Eine solche, beispielsweise aus der DE 100 58 153 A1 bekannte Kraftstoffeinspritzdüse für Brennkraftmaschinen weist zwei Düsennadeln auf, die unabhängig voneinander angesteuert werden können. Die äußere Düsennadel wird geöffnet, wenn die vom Kraftstoff auf eine Druckschulter der äußeren Düsennadel ausgeübte Öffnungskraft größer als die Wirkung einer Schließfeder ist. Die innere Düsennadel wird geöffnet, indem der Druck eines in Schließrichtung auf die Düsennadel wirkenden Hydraulikfluids in einem Steuerraum abgesenkt wird.

### Vorteile der Erfindung

Die erfindungsgemäße Kraftstoffeinspritzdüse für Brennkraftmaschinen mit den kennzeichnenden Merkmalen des Patentanspruchs 1 hat demgegenüber den Vorteil, dass die Kraftstoffeinspritzdüse einfach und direkt ansteuerbar ist. Dabei ist der separate Aufbau der Steuerung über getrennte Steuerräume der zwei Düsennadeln besonders vorteilhaft. Durch Verwendung einer direkten Nadelsteuerung können beide Düsennadeln schnell ohne Leckage gesteuert geöffnet und somit der Injektor optimal gesteuert werden. Vorteil der Erfindung ist die Leckagefreiheit bei hoher Nadelgeschwindigkeit und kurzem Stellweg des Stellantriebs.

Weitere Vorteile und vorteilhafte Ausgestaltungen des Gegenstands der Erfindung sind der Beschreibung, der Zeichnung und den Ansprüchen entnehmbar.

### Zeichnungen

Ein Ausführungsbeispiel der erfindungsgemäßen Kraftstoffeinspritzdüse ist in den Zeichnungen dargestellt und in der nachfolgenden Beschreibung näher erläutert. Die einzige Figur zeigt die erfindungsgemäße Kraftstoffeinspritzdüse in einem Längsschnitt.

### Beschreibung des Ausführungsbeispiels

Die in **Fig. 1** gezeigte Kraftstoffeinspritzdüse 1 für Brennkraftmaschinen weist einen ein- oder mehrstückigen, zylindrischen Düsenkörper 2 auf, der mit seinem freien unteren Ende in einen nicht näher gezeigten Brennraum der zu versorgenden Brennkraftmaschine ragt. In einer Führungsbohrung 3 des Düsenkörpers 2 ist eine als Hohlnadel ausgebildete äußere Düsennadel 4 axial verschiebbar geführt, in der eine innere Düsennadel 5 koaxial angeordnet und ebenfalls axial verschiebbar geführt ist.

Im Düsenkörper 2 ist ein Ringraum **6** ausgebildet, der durch die äußere Düsennadel 4 radial nach innen begrenzt ist. Über eine Kraftstoff-Hochdruckleitung **7** ist der Ringraum 6 mit einem nicht gezeigten Kraftstoff-Hochdruckspeicher (Common Rail) verbunden.

Eine erste Schließfeder **8** presst die äußere Düsennadel 4 in einen ersten Dichtsitz **9** am brennraumseitigen Ende der Führungsbohrung 3. Im geschlossenen Zustand der äußeren Düsennadel 4 verhindert ein Dichtkonus **10** der äußeren Düsennadel 4 in Verbindung mit dem ersten Dichtsitz 9, dass Kraftstoff aus dem Ringraum 6 durch erste Spritzlöcher **11** in den Brennraum der Brennkraftmaschine gelangt. In gleicher Weise presst eine zweite Schließfeder **12** die innere Düsennadel 5 in einen zweiten Dichtsitz **13** am brennraumseitigen Ende der Führungsbohrung 3. Im geschlossenen Zustand der inneren Düsennadel 5 verhindert ein Dichtkonus **14** der inneren Düsennadel 5 in Verbindung mit dem zweiten Dichtsitz 13, dass Kraftstoff sowohl bei geschlossener äußerer Düsennadel 4 aus dem zwischen beiden Düsennadeln 4, 5 vorhandenen Ringspalt **15,** der über eine Bohrung **16** in der äußeren Düsennadel 5 an den Ringraum 6 angeschlossen ist, als auch bei geöffneter äußerer Düsennadel 4 nicht durch zweite Spritzlöcher **17** in den Brennraum der Brennkraftmaschine gelangt. Im gezeigten Ausführungsbeispiel sind die beiden Dichtsitze 9, 13 durch eine gemeinsame Konusfläche gebildet.

Die Schließfeder 8 der äußeren Düsennadel 4 ist am Düsenkörper 2 und die Schließfeder 12 der inneren Düsennadel 5 an einem Kolben **18** abgestützt, der in einem nach unten offenen Übersetzerkolben **19** axial verschiebbar geführt ist. Der Übersetzerkolben 19 bildet das Stellglied eines invers betriebenen piezoelektrischen Stellantriebs **20.** Im gezeigten geschlossenen Zustand beider Düsennadeln 4, 5 ist der piezoelektrische Stellantrieb 20 bestromt, wodurch der Übersetzerkolben 19 gegen die Wirkung einer Zugfeder (z.B. Rohrfeder) **21** nach unten gedrückt ist. Der Kolben 18 ist über einen Übersetzerraum **22,** der mit unter Raildruck stehendem Kraftstoff gefüllt ist, hydraulisch mit dem Übersetzerkolben 19 gekoppelt, um einen 1:1-Temperaturausgleich des Stellantriebs 20 zu ermöglichen.

Die beiden Düsennadeln 4, 5 sind jeweils am Kolben 18 verschiebbar geführt. Dazu hat der Kolben 18 eine nach unten offene Kolbenkammer, an deren Kammerwand die beiden Düsennadeln 4, 5 geführt sind. Der Kolben 18 hintergreift mit einem ringförmigen ersten Vorsprung **23** die innere Düsennadel 5 und mit einem ringförmigen zweiten Vorsprung **24** die äußere Düsennadel 4 jeweils in Öffnungsrichtung. Im gezeigten geschlossenen Zustand der beiden Düsennadeln ist die innere Düsennadel 5 in Öffnungsrichtung vom ersten Vorsprung 23 um **h₀** (h₀ ≥ 0) und die äußere Düsennadel 4 in Öffnungsrichtung vom zweiten Vorsprung 24 um **h₁** (h₁ > h₀) beabstandet.

Die innere Düsennadel 5 begrenzt mit einer in Schließrichtung wirkenden Steuerfläche **25** in der Kolbenkammer einen ersten Düsenrückraum **26,** der über eine erste Drossel **27** mit einem ersten Steuerraum **28** verbunden ist. Der erste Steuerraum 28 ist radial nach innen durch den Kolben 18, radial nach außen durch eine Dichthülse **29,** in Öffnungsrichtung durch den Übersetzerkolben 19 sowie in Schließrichtung durch den Düsenkörper 2 begrenzt. Über die Dichthülse 29, die durch eine gehäuseseitig abgestützte Druckfeder (nicht gezeigt) in Anlage an eine Schulter des Düsenkörpers 2 abgestützt ist, ist der erste Steuerraum 28 gedrosselt an die Kraftstoff-Hochdruckleitung 7 angeschlossen.

In gleicher Weise begrenzt die äußere Düsennadeln 4 mit einer in Schließrichtung wirkenden Steuerfläche **30** in der Kolbenkammer einen zweiten Düsenrückraum **31,** der über eine zweite Drossel **32** mit einem zweiten Steuerraum **33** verbunden ist. Der zweite Steuerraum 33 ist radial nach innen durch die äußere Düsennadel 4, in Öffnungsrichtung durch den Kolben 18 und im Übrigen durch den Düsenkörper 2 begrenzt. Der zweite Steuerraum 33 ist auf nicht gezeigte Weise an die Kraftstoff-Hochdruckleitung 7 gedrosselt angeschlossen, z.B. ebenfalls über eine Dichthülse. Der Zwischenraum **34,** der in der Kolbenkammer zwischen zweitem Vorsprung 24 und äußerer Düsennadel 4 gebildet ist, ist über eine Verbindungsbohrung **35** in der äußeren Düsennadel 4 mit einem zweiten Steuerraum 31 verbunden.

Nachfolgend wird die Funktionsweise der erfindungsgemäßen Kraftstoffeinspritzdüse 1 beschrieben.

Wenn der piezoelektrischen Stellantrieb 20 nicht mehr bestromt wird, zieht die Zugfeder 21 den Übersetzerkolben 19 nach oben, d.h. in Öffnungsrichtung. Dadurch sinkt der Druck im Übersetzerraum 22 unter Raildruck, und über die hydraulische Kopplung wird auch der Kolben 18 nach oben gezogen, der über den ersten Vorsprung 23 die innere Düsennadel 5 sofort (h₀ = 0) oder erst nach einem Vorhub (h₀ > 0) in Öffnungsrichtung mitnimmt. Die innere Düsennadel 5 hebt von ihrem Dichtsitz 13 ab, und über die nun freigegebenen zweiten Spritzlöcher 17 wird Kraftstoff über den Ringsspalt 15 aus dem Ringraum 6 in den Brennraum eingespritzt. Der Öffnungshub des Übersetzerkolbens 19 führt zu einer Volumenvergrößerung im ersten Steuerraum 28, so dass der darin herrschende Raildruck sinkt. Über die Drossel 27 sinkt auch der Druck im ersten Düsenrückraum 26 unter den Raildruck ab. Dies führt, da am Dichtkonus 14 der inneren Düsennadel 5 der Raildruck in Öffnungsrichtung wirkt, zu einem Abheben der inneren Düsennadel 5 vom ersten Vorsprung 23, d.h. zu einem weiteren Aufsteuem der inneren Düsennadel 5, gegen die Wirkung der Schließfeder 12.

Nach einem Vorhub h₁ (h₁ > h₀) nimmt der Kolben 18 über den zweiten Vorsprung 24 auch die äußere Düsennadel 4 in Öffnungsrichtung mit, wobei der im Zwischenraum 34 vorhandene Kraftstoff über die Verbindungsbohrung 35 in den zweiten Steuerraum 31 abgebaut wird. Die äußere Düsennadel 4 hebt von ihrem Dichtsitz 9 ab, und Kraftstoff aus dem Ringraum 6 wird auch über die nun freigegebenen ersten Spritzlöcher 11 in den Brennraum eingespritzt. Da auch am Dichtkonus 10 der äußeren Düsennadel 4 der Raildruck in Öffnungsrichtung wirkt, hebt die äußere Düsennadel 4 vom zweiten Vorsprung 24 ab und wird gegen die Wirkung der Schließfeder 8 weiter aufgesteuert.

Somit werden die beiden Düsennadeln 4, 5 mit nur minimalem Öffnungshub des Stellantriebs 20 weit aufgesteuert.

Zum Schließen der Düsennadeln 4, 5 werden durch Bestromen des Stellantriebs 20 der Übersetzerkolben 19 und der Kolben 18 gegen die Wirkung der Zugfeder 21 in Schließrichtung verschoben, wodurch sich das Volumen der Steuerräume 28, 33 verringert. Der darin jeweils herrschende Druck steigt über den Raildruck an, und die Düsennadeln 4, 5 schließen.

Das Öffnen der beiden Düsenadeln kann auch umgekehrt erfolgen, wenn h₀ und h₁ vertauschtwerden, d.h. wenn h₀ > h₁ ≥ 0.

## Patentansprüche

1. Kraftstoffeinspritzdüse (1) für Brennkraftmaschinen, umfassend einen Düsenkörper (2) mit Spritzlöchern (11, 17), eine in einer Führungsbohrung (3) des Düsenkörpers (2) axial geführte, als Hohlnadel ausgebildete äußere Düsennadel (4), welche die Einspritzung von unter Hochdruck stehendem Kraftstoff durch mindestens ein erstes Spritzloch (11) steuert, und eine in der äußeren Düsennadel (4) koaxial geführte innere Düsennadel (5), welche die Einspritzung von unter Hochdruck stehendem Kraftstoff durch mindestens ein zweites Spritzloch (17) steuert,
**gekennzeichnet durch**:
- einen axial verschiebbar geführten Kolben (18) mit einem ersten Vorsprung (23), der die innere Düsennadel (5) in deren Öffnungsrichtung mitnimmt, und mit einem zweiten Vorsprung (24), der nach einem Vorhub (h₁) die äußere Düsennadel (4) in deren Öffnungsrichtung mitnimmt, wobei die beiden Düsennadeln (4, 5) relativ zum Kolben (18) in Öffnungsrichtung jeweils gegen die Wirkung einer Schließfeder (8, 12) verschiebbar sind,
- einen Stellantrieb (20) zum Verschieben des Kolbens (18),
- einen ersten und einen zweiten Düsenrückraum (26, 31), die jeweils **durch** eine in Schließrichtung wirkende Steuerfläche (25, 30) der inneren bzw. der äußeren Düsennadel (4, 5) begrenzt sind,
- einen mit Kraftstoff gefüllten ersten Steuerraum (28), der in Öffnungsrichtung **durch** den Kolben (18) oder ein Stellglied (19) des Stellantriebs (20) begrenzt und über eine Drossel (27) mit dem ersten Düsenrückraum (26) verbunden ist, und
- einen mit Kraftstoff gefüllten zweiten Steuerraum (33), der in Öffnungsrichtung **durch** den Kolben (18) begrenzt und über eine Drossel (32) mit dem zweiten Düsenrückraum (31) verbunden ist.

2. Kraftstoffeinspritzdüse nach Anspruch 1, **dadurch gekennzeichnet, dass** der Kolben (18) eine in Schließrichtung offene Kolbenkammer aufweist und dass darin die beiden Düsennadeln (4, 5) jeweils mit ihren Steuerflächen (25, 30) die beiden Düsenrückräume (26, 31) begrenzen.

3. Kraftstoffeinspritzdüse nach Anspruch 2, **dadurch gekennzeichnet, dass** die beiden Düsennadeln (4, 5) an der Kammerwand der Kolbenkammer geführt sind.

4. Kraftstoffeinspritzdüse nach einem der vorhergehenden Ansprüche, **dadurch gekennzeichnet, dass** der Kolben (18) die innere Düsennadel (5) erst ab einem Vorhub (h₀) in Öffnungsrichtung mitnimmt und dieser Vorhub (h₀) kleiner als der Vorhub (h₁) der äußeren Düsennadel (4) ist.

5. Kraftstoffeinspritzdüse nach einem der vorhergehenden Ansprüche, **dadurch gekennzeichnet, dass** die Schließfeder (8) der äußeren Düsennadel (4) in einem Ringraum (6), der an die Kraftstoff-Hochdruckleitung (7) angeschlossen und radial nach innen durch die äußere Düsennadel (4) begrenzt ist, angeordnet und am Düsenkörper (2) abgestützt ist.

6. Kraftstoffeinspritzdüse nach einem der vorhergehenden Ansprüche, **dadurch gekennzeichnet, dass** die Schließfeder (12) der inneren Düsennadel (5) im ersten Düsenrückraum (26) angeordnet und am Kolben (18) abgestützt ist.

7. Kraftstoffeinspritzdüse nach einem der vorhergehenden Ansprüche, **dadurch gekennzeichnet, dass** der Stellantrieb (20) als Stellelement einen Übersetzerkolben (19) aufweist, der hydraulisch mit dem Kolben (18) bewegungsgekoppelt ist.

8. Kraftstoffeinspritzdüse nach einem der vorhergehenden Ansprüche, **dadurch gekennzeichnet, dass** der Stellantrieb (20) ein gegen die Wirkung einer Zugfeder (21) invers betriebener piezoelektrischer Antrieb ist.

## Claims

1. Fuel injection nozzle (1) for internal combustion engines, comprising a nozzle body (2) with spray holes (11, 17), an outer nozzle needle (4) which is guided axially in a guide bore (3) of the nozzle body (2) and which is embodied as a hollow needle and which controls the injection of highly pressurized fuel through at least one first spray hole (11), and an inner nozzle needle (5) which is guided coaxially in the outer nozzle needle (4) and which controls the injection of highly pressurized fuel through at least one second spray hole (17),
**characterized by**:
- an axially movably guided piston (18) having a first projection (23), which drives the inner nozzle needle (5) in its opening direction, and having a second projection (24) which, after a pilot stroke (h₁), drives the outer nozzle needle (4) in its opening direction, with the two nozzle needles (4, 5) being moveable relative to the piston (18) in the opening direction in each case counter to the action of a closing spring (8, 12),
- an actuating drive (20) for moving the piston (18),
- a first and a second nozzle rear space (26, 31) which are in each case delimited by a control face (25, 30), which acts in the closing direction, of the inner and of the outer nozzle needle (4, 5) respectively,
- a fuel-filled first control space (28) which is delimited in the opening direction by the piston (18) or an actuating element (19) of the actuating drive (20) and is connected by means of a throttle (27) to the first nozzle rear space (26), and
- a fuel-filled second control space (33) which is delimited in the opening direction by the piston (18) and is connected by means of a throttle (32) to the second nozzle rear space (31).

2. Fuel injection nozzle according to Claim 1, **characterized in that** the piston (18) has a piston chamber which is open in the closing direction and **in that**, in said chamber, the two nozzle needles (4, 5), in each case with their control faces (25, 30), delimit the two nozzle rear spaces (26, 31).

3. Fuel injection nozzle according to Claim 2, **characterized in that** the two nozzle needles (4, 5) are guided on the chamber wall of the piston chamber.

4. Fuel injection nozzle according to one of the preceding claims, **characterized in that** the piston (18) drives the inner nozzle needle (5) in the opening direction only beyond a pilot stroke (h₀), and said pilot stroke (h₀) is smaller than the pilot stroke (h₁) of the outer nozzle needle (4).

5. Fuel injection nozzle according to one of the preceding claims, **characterized in that** the closing spring (8) of the outer nozzle needle (4) is arranged in an annular space (6), which is connected to the high-pressure fuel line (7) and which is delimited radially at the inside by the outer nozzle needle (4), and is supported on the nozzle body (2).

6. Fuel injection nozzle according to one of the preceding claims, **characterized in that** the closing spring (12) of the inner nozzle needle (5) is arranged in the first nozzle rear space (26) and is supported on the piston (18).

7. Fuel injection nozzle according to one of the preceding claims, **characterized in that** the actuating drive (20) has, as an actuating element, a booster piston (19) which is hydraulically coupled in terms of movement to the piston (18).

8. Fuel injection nozzle according to one of the preceding claims, **characterized in that** the actuating drive (20) is a piezoelectric drive which is inversely operated counter to the action of a tension spring (21).

## Revendications

1. Injecteur de carburant (1) de moteur à combustion interne, comprenant un corps de buse (2) muni d'orifices d'éjection (11, 17), une aiguille d'injecteur (4), extérieure, en forme d'aiguille creuse, guidée axialement dans un perçage de guidage (3) du corps de buse (2), et commandant l'injection de carburant sous haute pression par au moins un premier orifice d'éjection (11) et une aiguille d'injection intérieure (5) guidée coaxialement dans l'aiguille d'injecteur extérieure (4), qui commande l'injection de carburant à haute pression à travers au moins un second orifice d'éjection (17),
**caractérisé par**
- un piston (18) guidé en coulissement axial ayant une première partie en saillie (23) qui entraîne l'aiguille intérieure (5) dans le sens de son ouverture ainsi qu'une seconde partie en saillie (24) qui, après une avancée (h₁), entraîne l'aiguille extérieure (4) dans le sens de l'ouverture,
- les deux aiguilles d'injecteur (4, 5) coulissant par rapport au piston (18) dans la direction de l'ouverture, chacune contre l'action d'un ressort de fermeture (8, 12),
- un actionneur (20) pour coulisser le piston (18),
- une première et une seconde chambre de retour d'injecteur (26, 31) délimitées chacune par une surface de commande (25, 30) agissant dans le sens de la fermeture de l'aiguille intérieure ou de l'aiguille extérieure (4, 5),
- une première chambre de commande (28) remplie de carburant, délimitée dans le sens de l'ouverture par le piston (18) ou par un organe d'actionnement (19) de l'actionneur (20) et reliée par un organe d'étranglement (27) à la première chambre de retour d'injecteur (26) et
- une seconde chambre de commande (33) remplie de carburant, délimitée dans le sens de l'ouverture par le piston (18) en étant reliée par un organe d'étranglement (32) à la seconde chambre de retour d'injecteur (31).

2. Injecteur de carburant selon la revendication 1,
**caractérisé en ce que**
le piston (18) comporte une chambre de piston ouverte dans la direction de fermeture et les deux aiguilles d'injecteur (4, 5) délimitent chacune par sa surface de commande (25, 30), les deux chambres de retour d'injecteur (26, 31).

3. Injecteur de carburant selon la revendication 2,
**caractérisé en ce que**
les deux aiguilles d'injecteur (4, 5) sont guidées par la paroi de la chambre de piston.

4. Injecteur de carburant selon l'une des revendications précédentes,
**caractérisé en ce que**
le piston (18) entraîne l'aiguille intérieure (5) seulement à partir d'une course avancée (h₀) dans le sens de l'ouverture et cette course avancée (h₀) est inférieure à la course avancée (h₁) de l'aiguille d'injecteur (4), extérieure.

5. Injecteur de carburant selon l'une des revendications précédentes,
**caractérisé en ce que**
le ressort de fermeture (8) de l'aiguille extérieure (4) est installé dans une chambre annulaire (6) reliée à la conduite haute pression de carburant (7) et délimitée radialement vers l'intérieur par l'aiguille extérieure (4) en étant appuyée contre le corps de buse (2).

6. Injecteur de carburant selon l'une des revendications précédentes,
**caractérisé en ce que**
le ressort de fermeture (12) de l'aiguille intérieure d'injecteur (5) se trouve dans la première chambre de retour d'injecteur (26) et s'appuie contre le piston (18).

7. Injecteur de carburant selon l'une des revendications précédentes,
**caractérisé en ce que**
l'actionneur (20) comme élément d'actionnement, un piston démultiplicateur (19) couplé en mouvement, hydrauliquement avec le piston (18).

8. Injecteur de carburant selon l'une des revendications précédentes,
**caractérisé en ce que**
l'actionneur (20) est un moyen d'entraînement piézo-électrique fonctionnant de manière inverse contre l'action d'un ressort de traction (21).
